# EUROPÄISCHE PATENTSCHRIFT

(11) **EP 2 939 839 B1**
(45) Veröffentlichungstag und Bekanntmachung des Hinweises auf die Patenterteilung: **23.10.2019**
(21) Anmeldenummer: 15001268.0
(22) Anmeldetag: 29.04.2015
(51) Int. Cl.: B41J 3/28, B41J 3/54, B41J 11/00

(54) **MULTIPASS-DIGITALDRUCKVORRICHTUNG**
MULTIPASS DIGITAL PRINTING DEVICE
DISPOSITIF D'IMPRESSION NUMÉRIQUE MULTI-PASSES

(30) Priorität: 29.04.2014 DE 102014106016
(43) Veröffentlichungstag der Anmeldung: 04.11.2015
(73) Patentinhaber: Wemhöner Surface Technologies GmbH & Co. KG, 32052 Herford (DE)
(72) Erfinder: Möller, Marko, 32584 Löhne (DE); Krato, Volkmar, 32339 Espelkamp (DE)
(74) Vertreter: Rolf, Gudrun

(56) Entgegenhaltungen:
- US-A- 6 095 637
- US-A1- 2002 071 016
- US-A1- 2003 227 511

## Beschreibung

Die Erfindung betrifft eine Multipass-Digitaldruckvorrichtung gemäß dem Oberbegriff des ersten Patentanspruches. Eine solche Vorrichtung zum Bedrucken von bogen- oder bandförmigem Folien- oder Papiermaterial weist in einem Druckbereich mehrere parallel zueinander und quer zur Durchlaufrichtung des zu bedruckenden Materials bewegbare Druckköpfe auf.

Bei einem bekannten Drucksystem, DE 693 16 432 T2, welches als Singlepass-Druckvorrichtung ausgebildet ist, ist unter dem Druckbereich eine Heizvorrichtung vorgesehen, um das Trocknen der Tinte zu beschleunigen. In der US 2002/0071016 A1 ist eine Drucktischplatte mit mehreren Heizzonen beschrieben, deren Grenzen allerdings durch die Wärmeleitung der Drucktischplatte sehr unscharf werden.

Aufgabe der Erfindung ist es, eine Multipass-Digitaldruckvorrichtung zur Verfügung zu stellen, die gegenüber dem bekannten Drucksystem weiter vervollkommnet ist und dessen Druckqualität und Wirtschaftlichkeit weiter verbessert ist.

Die Lösung dieser Aufgabe erfolgt in einer Multipass-Digitaldruckvorrichtung nach Anspruch 1.

Die beheizte Drucktischplatte erlaubt es demnach das zu bedruckende Folien- oder Papiermaterial schon vor dem Bedrucken auf eine gegenüber der Umgebungstemperatur angehobene Temperatur zu bringen, wodurch die beim Druckvorgang aufgebrachte Feuchtigkeit beschleunigt wieder aus dem Material entfernt werden kann, sodass sich die Produktionsgeschwindigkeit weiter steigern lässt. Des Weiteren verbessert das vorerwärmte Material das Druckergebnis.

Die Drucktischplatte ist dabei erfindungsgemäß einteilig aus Metall gefertigt, wobei der Druckabschnitt von dem Einlaufabschnitt über eine von der Unterseite seiner Auflagefläche dort angeordnete Nut, die sich bis kurz unter die Auflagerfläche erstreckt, thermisch weitgehend getrennt ausgebildet ist, sodass ein zum Einlaufabschnitt abweichend temperierter Druckabschnitt keinen Einfluss auf den Druckabschnitt ausübt.

Gemäß einer besonders bevorzugten Ausführungsform der Erfindung ist die Drucktischplatte um die Länge einer Passbreite länger ausgebildet, sodass bereits die gesamte bei einem ersten Pass zu bedruckenden Fläche insgesamt homogen vorgewärmt werden kann, wodurch verbesserte Druckergebnisse erzielt werden können.

Die plane ebene Drucktischplatte ist bei einer bevorzugten Ausführungsform einteilig, zumindest aber mit einer durchgehenden Oberfläche ausgebildet, sodass das Folien- oder Papiermaterial auf der gesamten Drucktischplatte plan und eben aufliegen kann, ohne dass hier unerwünschte Erhebungen oder Verwerfungen auftreten können.

Entsprechend einer besonders bevorzugten Ausführungsform des Gegenstandes der Erfindung ist die Drucktischplatte in ihren Abschnitten mit separat ansteuerbaren Heizungen ausgestattet, was es erlaubt, die Temperatur im Einlaufabschnitt wahlweise höher, gleich oder niedriger als im Druckabschnitt vorzuwählen, wobei sie etwa bei einer höher eingeregelten Einlauftemperatur das Folien- oder Papiermaterial schneller auf die im Druckabschnitt gewünschte Temperatur anheben kann, die nach dem Weitertransport des Folien- oder Papiermaterials in den Bereich des ersten Passes gerade noch nicht, genau oder höchstens geringfügig überschritten ist, wohingegen bei einer gleichen Temperatur der Drucktischplatte im Einlaufabschnitt wie der im Druckabschnitt sichergestellt wird, dass die Temperatur des Folien- oder Papiermaterials im Druckabschnitt nicht zu hoch ausfällt, was zu einem sicheren Betrieb der Multipass-Digitaldruckvorrichtung führt.

Gegen einen Wärmeverlust ist die Drucktischplatte bevorzugt auf einer Isolierplatte gelagert, wobei zwischen dieser und der Drucktischplatte eine Ausgleichsmembrane angeordnet ist, um Wärmespannungen in dem gesamten Drucktisch von vorneherein vollständig vermeiden zu können.

Vorteilhafterweise ist die Isolierplatte dabei länger ausgebildet als die Drucktischplatte und in Durchlaufrichtung des Materials vorne und hinten auf ihren Überständen mit An- und Ablaufkufen versehen, sodass die vor- und nachgeschalteten Vorrichtungsbauteile von dem temperierten Drucktischplatte unbeeinflusst bleiben können.

Die Drucktischplatte könnte bei einer weiteren vorteilhaften Ausführungsform auch im Druckabschnitt in Passbreite mit unterschiedlich temperierbaren Unterabschnitten ausgebildet sein, die ebenfalls über bodenseitige Nuten von einander thermisch getrennt sein könnten.

Nachfolgend ist ein Ausführungsbeispiel der Erfindung anhand einer Skizze näher beschrieben. Es zeigt:
- Fig. 1: einen Drucktisch in Seitenansicht.

Der Drucktisch 5 der Multipass-Digitaldruckvorrichtung besteht aus einer planen ebenen Drucktischplatte 6 mit einem Druckabschnitt 7, über den die Druckköpfe 3;4 im Multipass-Verfahren senkrecht zur Papierebene verfahrend angeordnet sind und aus einem Einlaufabschnitt 8, in dem ein in Transportrichtung einlaufendes Folien- oder Papiermaterial 1 über eine in der Drucktischplatte 6 angeordnete Heizung 10 vorgewärmt wird, welches im Druckabschnitt 7 der Drucktischplatte 6 über eine weitere Heizung 11;17 auf einer gewünschten Temperatur gehalten werden kann.

Die zueinander parallelen Druckköpfe 3;4 sind dabei gegeneinander so versetzt angeordnet, dass sich in den Randbereichen ihrer Passbreiten 9 eine Überlagerungszone 19 der sich überschneidenden Teildruckbereiche bildet und die Druckbilder randseitig gegenseitig überlagert ausdruckbar sind, sodass sichtbare Druckränder im endgültigen Gesamtdruckbild vollständig vermieden werden können. Diese Überlagerungszone 19 kann vorteilhafterweise von einer separaten Heizung 18 in der Drucktischplatte 6 separat temperierbar ausgebildet sein.

Die Drucktischplatte 6 ist dabei einteilig ausgeführt und weist zwischen Druckabschnitt 7 und Einlaufabschnitt 8 eine von unten angeordnete Nut 16 auf, die beide Abschnitte 7;8 weitgehend thermisch voneinander isoliert.

Die Drucktischplatte 6 liegt über eine Ausgleichsmembrane 13 auf einer Isolierplatte 12 auf, die sich unter der Drucktischplatte 6 hervor erstreckt und dort Anlauf- und Ablaufkufen 14;15 aufweist, die vor dem Einlaufabschnitt 8 und hinter dem Druckabschnitt 7 abgeordnet sind und die Drucktischplatte 6 aufnehmen.

Zeichnerisch nicht dargestellt ist eine Drucktischplatte 6, die auch im Druckabschnitt 7 in Passbreite unterteilte und unterschiedlich temperierbare Unterabschnitte aufgeteilt ist.

## Patentansprüche

1. Multipass-Digitaldruckvorrichtung zum Bedrucken von bogen- oder bandförmigem Folien- oder Papiermaterial (1) mit einem Druckbereich mit mehreren parallel zueinander und quer zur Durchlaufrichtung (2) des Materials (1) bewegbaren Druckköpfen (3;4) und einem darunter angeordneten beheizbaren Drucktisch mit einer planen ebenen Drucktischplatte (6), wobei die Drucktischplatte (6) länger ausgebildet ist, als ein gesamter Druckabschnitt (7) des zu bedruckenden Materials (1) lang ist und der verlängerte Abschnitt vor dem Druckbereich, einen Einlaufabschnitt (8) bildend, angeordnet ist, **dadurch gekennzeichnet, dass** bei einer einteilig aus Metall gefertigten Drucktischplatte (6) der Druckabschnitt (7) von dem Einlaufabschnitt (8) über eine von der Gegenseite seiner Auflagerfläche eingebrachten Nut (16), die sich bis kurz unter die Auflagerfläche erstreckt, thermisch weitestgehend getrennt ausgebildet ist.

2. Multipass-Digitaldruckvorrichtung nach Anspruch 1, **dadurch gekennzeichnet, dass** die Drucktischplatte (6) um die Länge einer Passbereite (9) länger ausgebildet ist.

3. Multipass-Digitaldruckvorrichtung nach einem der vorgenannten Ansprüche, **dadurch gekennzeichnet, dass** die Drucktischplatte (6) mit durchgehender Oberfläche ausgebildet ist.

4. Multipass-Digitaldruckvorrichtung nach einem der vorgenannten Ansprüche, **dadurch gekennzeichnet, dass** die Drucktischplatte (6) in ihren Abschnitten (7,8) mit separat ansteuerbaren Heizungen (10;11;17;18) ausgebildet ist.

5. Multipass-Digitaldruckvorrichtung nach Anspruch 4, **dadurch gekennzeichnet, dass** die Temperatur im Einlaufabschnitt (8) höher, gleich oder niedriger als im Druckabschnitt (7) eingeregelt ist.

6. Multipass-Digitaldruckvorrichtung nach einem der vorgenannten Ansprüche, **dadurch gekennzeichnet, dass** die Drucktischplatte (6) auf einer Isolierplatte (12) gelagert ist und zwischen Drucktischplatte (6) und der Isolierplatte (12) eine Ausgleichsmembrane (13) angeordnet ist.

7. Multipass-Digitaldruckvorrichtung nach Anspruch 6, **dadurch gekennzeichnet, dass** die Isolierplatte (12) länger ausgebildet ist als die Drucktischplatte (6) und sie in Durchlaufrichtung des Materials (1) vorne und hinten darüber hervorsteht, wobei auf dem Überstand jeweils eine An- und Ablaufkufe (14,15) darauf angeordnet ist, die ebenfalls aus einem thermischen Isolationsmaterial besteht.

8. Multipass-Digitaldruckvorrichtung nach einem der vorgenannten Ansprüche, **dadurch gekennzeichnet, dass** die Drucktischplatte (6) in ihrem Druckabschnitt (7) mit separat temperierbaren Unterabschnitten ausgebildet ist.

9. Multipass-Digitaldruckvorrichtung nach einem der vorgenannten Ansprüche, **dadurch gekennzeichnet, dass** die zueinander parallelen Druckköpfe (3;4) gegeneinander versetzt, mit in den Randbereichen ihrer Passbreiten (9) sich in einer Überlagerungszone (19) überschneidenden Teildruckbereichen angeordnet und die Druckbilder randseitig gegenseitig überlagert ausdruckbar sind.

## Claims

1. Multi-pass digital printing device for printing film or paper material (1) in the form of sheets or tapes, having a printing region with a plurality of printing heads (3; 4) that are movable in a mutually parallel manner and transversely to the throughput direction (2) of the material (1), and disposed therebelow a heatable printing table having a planar flat printing tabletop (6), wherein the printing tabletop (6) is configured so as to be longer than an entire printing portion (7) of the material (1) to be printed, and the lengthened portion is disposed in front of the printing region so as to form an infeed portion (8), **characterized in that** in the case a printing tabletop (6) made integrally from metal the printing portion (7) is configured so as to be largely thermally separated from the infeed portion (8) by way of a groove (16) which is incorporated in the opposite side of the bearing side of said infeed portion (8) and extends to just below the bearing face.

2. Multi-pass digital printing device according to Claim 1, **characterized in that** the printing tabletop (6) is configured so as to be longer by the length of one pass width (9).

3. Multi-pass digital printing device according to one of the preceding claims, **characterized in that** the printing tabletop (6) is configured having a continuous surface.

4. Multi-pass digital printing device according to one of the preceding claims, **characterized in that** the printing tabletop (6) in the portions (7, 8) thereof is configured having separately actuatable heaters (10; 11; 17; 18).

5. Multi-pass digital printing device according to Claim 4, **characterized in that** the temperature in the infeed portion (8) is set so as to be higher than, equal to, or lower than in the printing portion (7).

6. Multi-pass digital printing device according to one of the preceding claims, **characterized in that** the printing tabletop (6) is mounted on an insulation board (12) and an equalization membrane (13) is disposed between the printing tabletop (6) and the insulation board (12).

7. Multi-pass digital printing device according to Claim 6, **characterized in that** the insulation board (12) is configured so as to be longer than the printing tabletop (6) and in the throughput direction of the material (1) projects beyond the latter at the front and the rear, wherein a runin ramp and a run-out ramp which is likewise composed of a thermal insulation material is in each case disposed on the projection.

8. Multi-pass digital printing device according to one of the preceding claims, **characterized in that** the printing tabletop (6) in the printing portion (7) thereof is configured having separately temperature-controllable sub-portions.

9. Multi-pass digital printing device according to one of the preceding claims, **characterized in that** the mutually parallel printing heads (3; 4) are disposed so as to be offset by way of part-printing regions that in an overlap zone (19) overlap in the peripheral regions of the pass widths (9) of said printing heads (3; 4), and the printed images are printable so as to mutually overlap on the peripheries.

## Revendications

1. Dispositif d'impression numérique à passage multiple destiné à imprimer une matière (1) de type papier ou film en forme de feuille ou de bande, ledit dispositif comprenant une zone d'impression pourvue d'une pluralité de têtes d'impression (3 ; 4) déplaçables parallèlement les unes aux autres et transversalement au sens (2) de défilement de la matière (1) et une table d'impression sous-jacente pourvue d'une plaque lisse plane (6), la plaque de table d'impression (6) étant conçue pour être plus longue qu'une section d'impression entière (7) de la matière (1) à imprimer et la section étendue étant disposée en avant de la zone d'impression, en formant une section d'entrée (8), **caractérisé en ce que**, lorsque la plaque d'impression (6), réalisée d'une seule pièce en métal, de la section d'impression (7) est conçue pour être en grande partie séparée thermiquement de la section d'entrée (8) par une gorge (16) ménagée du côté opposé de sa surface de support s'étendant jusque juste au-dessous de la surface de support.

2. Dispositif d'impression numérique à passage multiple selon la revendication 1, **caractérisé en ce que** la plaque de table d'impression (6) est conçue pour être plus longue de la largeur de passage (9).

3. Dispositif d'impression numérique à passage multiple selon l'une des revendications précédentes, **caractérisé en ce que** la plaque de table d'impression (6) est conçue avec une surface continue.

4. Dispositif d'impression numérique à passage multiple selon l'une des revendications précédentes, **caractérisé en ce que** la plaque de table d'impression (6) est conçue dans ses sections (7, 8) avec des éléments chauffants (10 ; 11 ; 17 ; 18) pouvant être commandés séparément.

5. Dispositif d'impression numérique à passage multiple selon la revendication 4, **caractérisé en ce que** la température dans la section d'entrée (8) est réglée pour être supérieure, égale ou inférieure à celle de la section d'impression (7).

6. Dispositif d'impression numérique à passage multiple selon l'une des revendications précédentes, **caractérisé en ce que** la plaque de table d'impression (6) est montée sur une plaque isolante (12) et une membrane de compensation (13) est disposée entre la plaque de table d'impression (6) et la plaque isolante (12).

7. Dispositif d'impression numérique à passage multiple selon la revendication 6, **caractérisé en ce que** la plaque isolante (12) est conçue pour être plus longue que la plaque de table d'impression (6) et fait saillie de celle-ci à l'avant et à l'arrière dans le sens de défilement de la matière (1), des patins d'entrée et de sortie (14, 15) étant disposés sur chaque projection, lesquels patins sont également en un matériau d'isolation thermique.

8. Dispositif d'impression numérique à passage multiple selon l'une des revendications précédentes, **caractérisé en ce que** la plaque de table d'impression (6) est conçue dans la section d'impression (7) avec des sous-sections pouvant être régulées séparément en température.

9. Dispositif d'impression numérique à passage multiple selon l'une des revendications précédentes, **caractérisé en ce que** les têtes d'impression (3 ; 4) parallèles entre elles sont décalées les unes des autres, sont disposées avec des zones d'impression partielles, qui se recoupent dans une zone de recouvrement (19), dans les zones de bord de leurs largeurs de passage (9) et les images d'impression peuvent être imprimées de manière à se recouvrir du côté des bords.
